# EUROPÄISCHE PATENTSCHRIFT

(11) **EP 2 172 063 B1**
(45) Veröffentlichungstag und Bekanntmachung des Hinweises auf die Patenterteilung: **25.06.2014**
(21) Anmeldenummer: 08775194.7
(22) Anmeldetag: 17.07.2008
(51) Int. Cl.: H04R 25/00

(54) **Hörgerät mit Initialisierungsmodul und Benutzeranpassung**
User-adaptable hearing aid comprising an initialization module
Appareil auditif à module d'initialisation et adaptation à l'utilisateur

(30) Priorität: 18.07.2007 DE 102007033484
(43) Veröffentlichungstag der Anmeldung: 07.04.2010
(73) Patentinhaber: Ruwisch, Dietmar, 12557 Berlin (DE)
(72) Erfinder: Ruwisch, Dietmar, 12557 Berlin (DE)
(74) Vertreter: Vossius & Partner
(86) Internationale Anmeldenummer: PCT/EP2008/059415
(87) Internationale Veröffentlichungsnummer: WO 2009/010572

(56) Entgegenhaltungen:
- EP-A- 1 713 302
- WO-A-96/03848
- WO-A-97/14267

## Beschreibung

Die Erfindung betrifft ein Hörgerät, insbesondere eine medizinische Hörhilfe, mit einer Einrichtung zum Kompensieren von Geräuschen. Vorzugsweise kompensiert die Hörhilfe eine Schwerhörigkeit. Die Erfindung betrifft weiter ein entsprechendes Verfahren zum Betreiben und Einstellen eines erfindungsgemäßen Hörgeräts.

Der medizinische Bedarf an Hörhilfen ist groß und nimmt ständig zu, und die zur Verfügung stehenden Geräte decken ein weites Spektrum ab von einfachen, hinter dem Ohr zu tragenden breitbandigen Verstärkern bis hin zu hoch entwickelten und stark miniaturisierten Geräten, die in den Gehörgang des Benutzers passen.

Ein wesentliches Qualitätsmerkmal von Hörgeräten jedes Miniaturisierungsgrades ist die Anpassbarkeit des Verstärkungsgrades und des Frequenzgangs der internen Verstärker an den individuellen Hörschaden des Benutzers. In der Praxis gleicht kein Gehörschaden dem anderen (von völliger Taubheit einmal abgesehen, die jedoch nicht mit den hier beschriebenen Hörgeräten korrigiert werden kann), so dass zur Korrektur eines Gehörschadens eine entsprechende Anpassbarkeit des Hörgeräts erforderlich ist. Unterbleibt diese Anpassung und wird der Schall lediglich über dem gesamten verarbeitbaren Frequenzbereich gleichmäßig verstärkt, führt dies dazu, dass Töne in Frequenzbereichen, in denen der Benutzer noch gut hört, viel zu stark verstärkt werden, und das Gehör im schlimmsten Fall sogar weiter geschädigt wird. In den betroffenen Frequenzbereichen hingegen, in denen eine höhere Verstärkung erforderlich wäre, ist die breitbandige Verstärkung mit Rücksicht auf die ungeschädigten Spektralbereiche in der Regel zu gering.

Die Einstellung der Verstärkung eines Hörgeräts nach dem Stand der Technik nimmt ein Hörgeräteakustiker auf der Basis eines Audiogramms vor, das er selbst oder ein HNO-Arzt zuvor vom Patienten ermittelt hat. Unter anderem werden dazu mit Hilfe eines kalibrierten Kopfhörers verschiedene Töne mit ansteigender Lautstärke dem Patienten vorgespielt, wobei er angeben soll, ab welcher Lautstärke ein Ton wahrnehmbar ist. Auf diese Weise wird der individuelle Frequenzgang, insbesondere die untere Hörschwelle des Gehörs des Patienten bei unterschiedlichen Frequenzen ermittelt. Je mehr verschiedene Frequenzen verwendet werden, umso höher ist die spektrale Auflösung des Audiogramms; und je öfter die Messung mit ein und demselben Ton wiederholt wird, desto größer ist die statistische Sicherheit für diesen Messwert. Das so ermittelte Audiogramm gibt Auskunft über die Bereiche des Hörspektrums, in denen für den Patienten eine Verstärkung erforderlich ist; und der Hörgeräteakustiker stellt daraufhin die Verstärkung des Hörgeräts für verschiedene spektrale Bereiche entsprechend ein. Zur Kontrolle sollte anschließend nochmals ein Audiogramm mit Hörgerät aufgenommen werden, um dessen Nutzen zu dokumentieren und dessen Einstellung zu überprüfen. Im Idealfall entspricht dieses neue Audiogramm demjenigen eines durchschnittlichen Normalgehörs. Dieses Ideal wird jedoch selten erreicht, da die Einstellungen des Akustikers im Regelfall nicht präzise genug sind, und die meisten Hörgeräte keine ausreichend hoch auflösende Einstellung des Frequenzgangs der Verstärkung erlauben. Die meisten der eingesetzten Geräte besitzen nur drei getrennt einstellbare Bereiche für hohe, mittlere und tiefe Frequenzen, wodurch der Hörgeräteakustiker bei seiner Arbeit zu erheblichen Kompromissen gezwungen ist.

Neben dem Ausgleich der Hörkurve des Patienten muss bei der Einstellung des Hörgeräts noch die "Schmerzgrenze" des Patienten berücksichtigt werden. Selbst eine perfekt an den Gehörschaden des Patienten angepasste, aber lineare Verstärkung würde dazu führen, dass der Patient zwar leisen Gesprächen folgen kann, laute Schallereignisse allerdings so stark verstärkt werden, dass schmerzhafte oder gar schädliche Lautstärken resultieren. Dies ist insbesondere dann relevant, wenn durch die vorliegende Erkrankung des Gehörs die als schmerzhaft empfundene Lautstärke herabgesetzt ist. Der Stand der Technik löst dieses Problem gewöhnlich dadurch, dass die maximale Ausgabelautstärke eines Hörgeräts konstruktiv beschränkt ist. Durch die geringe Baugröße und die nur begrenzt zur Verfügung stehende elektrische Energie ist die maximale Lautstärke naturgemäß begrenzt. Außerdem besitzen selbst die einfachsten Geräte gewöhnlich einen Lautstärkeregler, mit denen der Benutzer die Lautstärke seines Hörgeräts anpassen kann, z.B. an unterschiedliche Umgebungssituationen. Hochwertige Hörgeräte nehmen eine solche situationsabhängige Einstellung selbsttätig vor und verstellen dabei nicht nur die Lautstärke sondern optimieren auch noch Ihren Frequenzgang auf die jeweilige Situation (z.B. Gespräch, Musik, Straßenlärm). Eine solche situationsäbhängige Anpassung, ob automatisch oder manuell, geht jedoch über den medizinischen Aspekt der Wiederherstellung eines Normalgehörs hinaus.

Mit dem Audiogramm und der Lautstärke-Schmerzgrenze liegen die entscheidenden Daten zur analytischen Charakterisierung eines Gehörschadens vor. Die von HNO-Arzt oder

Hörgeräteakustiker oft im Verlauf eines Hörtests zusätzlich aufgenommenen Daten zur Silbenverständlichkeit (z.B. Freiburger Wörtertest) entsprechen zwar dem Stand der Technik, können aber im Hinblick auf die Möglichkeiten und Grenzen eines Hörgeräts durchaus als überflüssig angesehen werden.

Ein weiteres, vom Gehörschaden des Patienten unabhängiges technisches Problem entsteht dadurch, dass - insbesondere bei hoch integrierten Geräten - nur eine geringe räumliche Distanz zwischen Schallaufnahme (Mikrofon) und Schallerzeugung (Miniaturlautsprecher, im Hörgerät häufig als "Transducer" bezeichnet, im Folgenden stets einfach "Lautsprecher" genannt) vorhanden ist. Dadurch besteht die Gefahr, dass für einzelne Frequenzen die Kreisverstärkung zwischen Lautsprecher und Mikrofon größer als eins ist und es dadurch zu Rückkopplungspfeifen kommt. Dieses Problem wird oft dadurch gelöst, dass kritische Frequenzen mit zusätzlichen schmalbandigen Filtern ("Notch-Filter") bedämpft werden. Damit lässt sich die Rückkopplung bzw. Schwingneigung des Systems zwar unterdrücken, aber diese zusätzlichen Filter beeinflussen den Frequenzgang auf unerwünschte Weise, insbesondere konterkarieren sie ggf. die eigentlich benötigte hohe Verstärkung in den Bereichen des Spektrums, in denen der Patient schlecht hört.

Bei Hörgeräten der höchsten Preisklassen sind im Stand der Technik weitere, über die beschriebenen Verfahren hinausgehende Methoden der digitalen Signalverarbeitung bekannt. So versucht man beispielsweise, im Schallsignal zwischen Sprach- und Geräuschkomponenten zu unterscheiden, um letztere zu entfernen oder zumindest zu reduzieren. Bei solchen Verfahren zur Geräuschunterdrückung, die auch aus anderen Anwendungsgebieten bekannt sind, gilt es aber verschiedene Seiteneffekte zu beachten: So geht bei manchen Verfahren mit der Dämpfung der Geräusche auch eine Verfremdung des Nutzanteils, beispielsweise des Sprachanteils, einher, und der Klang der gedämpften Geräusche wird merklich verändert. Außerdem verursachen einige Verfahren eine Signalverzögerung, die in einem Hörgerät nur in sehr engen Grenzen akzeptiert werden kann, da ansonsten das Gesehene und das Gehörte nicht mehr zeitsynchron sind, was zu Wahrnehmungsstörungen beim Hörgeräteträger führen kann.

Die EP 1 713 302 A1 zeigt ein Hörgerät zur Anordnung an und/oder in einem Ohr, wobei das Hörgerät zur Einrichtung des Hörgeräts mit einem Steuergerät verbindbar ist. Weiter beinhaltet das Hörgerät ein Mikrofon zum Umwandeln von akustischen Signalen in elektrische Signale, ein Hörmodul zum Verarbeiten der elektrischen Signale, einen Lautsprecher zum Umwandeln der von dem Hörmodul ausgegebenen elektrischen Signale in akustische Signale. Das Hörmodul weist eine Einrichtung zur Geräuschunterdrückung auf. Zur Bestimmung von Steuerparametern (insbesondere der Parameter der Geräuschunterdrückung) verwendet das Hörgerät eine Klassifizierung der Hörsituation mittels eines Umgebungsdetektors. Der Benutzer kann die Parameter des Hörgerätes während der Einrichtung verändern, insbesondere die Parameter der Geräuschunterdrückung.

Die EP 1 542 500 A zeigt ein Hörgerät mit Störgeräuschunterdrückung, die eine Geräuschschätzung vornimmt.

Die Aufgabe der Erfindung besteht darin, ein verbessertes Hörgerät bereitzustellen, das die oben genannten Nachteile überwindet. Insbesondere soll ein Hörgerät bereitgestellt werden, das eine verbesserte Geräuschunterdrückung bereitstellt und vorzugsweise in Interaktion mit dem Benutzer eingestellt werden kann. Weiter soll ein entsprechendes Verfahren bereitgestellt werden.

Die Aufgabe wird durch die Merkmale der Patentansprüche gelöst.

Erfindungsgemäß werden mittels einer Geräuschschätzung Parameter eines einstellbaren Filters so verändert, dass eine Geräuschunterdrückung durchgeführt werden kann, die für den Hörgerätebenutzer zu einem reellen akustischen Wahmehmungsbild führt. Dazu können Dämpfungsfaktoren, beispielsweise in gewissen Zeitintervallen oder auf einer kontinuierlichen Basis, ermittelt werden. Die Parameter einer optionalen Hörschwächenkompensation und einer Geräuschunterdrückung können so kombiniert werden, dass das zu bearbeitende Signal in einem Rechenschritt pro Frequenzband bzw. diskreter Frequenz angepasst wird.

Gemäß einer Ausführungsform der Erfindung ist in Interaktion mit dem Benutzer während einer Initialisierungsphase selbsttätig ein Audiogramm, also die spektrale Charakteristik des Hörvermögens des Benutzers zu ermitteln und mit den gewonnenen Daten die interne Signalverarbeitung, vorzugsweise eine digitale Signalverarbeitung, wie beispielsweise Multiband-Equalizer sowie Limiter/Kompressor, so anzupassen, dass eine ideale Kompensation des individuellen Hörschadens resultiert. Die ermittelten Daten, d.h. Korrekturfaktoren zur Kompensation des Hörschadens werden gespeichert, vorzugsweise in einem nicht flüchtigen Speichermedium. Vorzugsweise kann der Benutzer die Ermittlung eines Audiogramms jederzeit erneut durchführen bzw. bestehende Daten optimieren. Die Korrekturfaktoren können auch bereits fest oder als Ausgangsbasis für eine Einstellung des Audiogramms durch den Benutzer vorgegeben sein, beispielsweise durch einen Arzt oder Hörgeräteakustiker.

Der Hörtest, also das Ermitteln des Audiogramms eines Patienten, kann in das Hörgerät selbst verlegt werden. Dadurch wird es möglich, dass das Hörgerät den Frequenzgang seiner Verstärkung in einem geschlossenen System selbsttätig einstellt, ohne dass ein Audiogramm von einem Hörgeräteakustiker interpretiert wird. Dadurch kann der individuelle Gehörschaden eines Patienten exakt kompensiert werden, denn die Parameter der internen Signalverarbeitung werden vom Hörgerät selbst in einem Initialisierungsmodus bestimmt, der vom Betriebsmodus zu unterscheiden ist, in welchem die Parameter angewandt werden. Im Initialisierungsmodus gibt das Hörgerät Testsignale aus; vom eigenen Mikrofon aufgenommene Signale werden vorzugsweise zumindest teilweise nicht der Schallausgabe des Hörgeräts zugeführt. Es werden keine kalibrierten Messgeräte wie bei einem klassischen Hörtest benötigt, eine vorherige Kalibrierung des Hörgeräts selbst ist ebenfalls unnötig, und der Einfluss der physischen Präsenz des Hörgeräts im Hörkanal auf das Hörvermögen wird intrinsisch berücksichtigt.

Die Funktionsweise des Hörgeräts und das entsprechende Verfahren werden im Folgenden anhand bevorzugter Ausführungsformen mit Bezug auf die Figuren beschrieben; es zeigen:
- Figur 1: eine schematische Darstellung der Komponenten eines erfindungsgemäßen Hörgeräts;
- Figur 2: eine schematische Darstellung eines Hörmoduls eines Hörgeräts gemäß Figur 1;
- Figur 3: eine schematische Darstellung eines Initialisierungsmoduls eines Hörgeräts gemäß Figur 1;
- Figur 4: eine schematische Darstellung einer Hörkurvenkorrektur in einem Hörmodul gemäß Figur 2;
- Figur 5a: eine schematische Darstellung einer ersten Ausführungsform einer Geräuschunterdrückung in einem Hörmodul gemäß Figur 2;
- Figur 5b: eine schematische Darstellung einer zweiten Ausführungsform einer Geräuschunterdrückung in einem Hörmodul gemäß Figur 2;
- Figur 6: eine schematische Darstellung einer Lautstärkenbegrenzung in einem Hörmodul gemäß Figur 2;
- Figur 7: ein Flussdiagramm zur Ermittlung eines Audiogramms gemäß der Erfindung;
- Figur 8: ein Flussdiagramm zur Ermittlung einer maximal akzeptablen Lautstärke gemäß der Erfindung; und
- Figur 9: eine schematische Darstellung der Bestimmung des Anti-Feedback-Filters gemäß der Erfindung.

Figur 1 zeigt in einer schematischen Darstellung ein erfindungsgemäßes Hörgerät, das sich an oder im menschlichen Ohr befindet, mit seinen Komponenten Mikrofon 1, Initialisierungsmodul 2, Hörmodul 3 und Lautsprecher 4, wobei das Initialisierungsmodul 2 mit einem Steuergerät 5 in Verbindung steht, über welches der Benutzer während der Initialisierung mit dem Gerät interagiert. In einer bevorzugten Ausführungsform weist das Hörgerät weiter einen Analog-Digital-Wandler 6 und einen Digital-Analog-Wandler 7, wie in Figur 1 gezeigt, auf. Als Feedbackpfad ist die akustische Rückkopplungsstrecke eingezeichnet, über welche Schall vom Lautsprecher 4 zurück in das Mikrofon 1 gelangt und zu Rückkopplungspfeifen führen kann.

Es wird angemerkt, dass das Initialisierungsmodul 2 und das Steuergerät 5 optionale Merkmale des erfindungsgemäßen Hörgeräts darstellen.

Das Hörmodul 3 weist eine Einrichtung zur Geräuschunterdrückung auf, die eine Geräuschschätzung zum Bestimmen der Parameter eines signalabhängigen Filters vornimmt.

Zur optionalen Einstellung des Hörmoduls 3 des Hörgeräts an den individuellen Gehörschaden eines Benutzers - also die Abweichung von der Normalhörkurve - durch eine entsprechend verstärkte Lautsprecherausgabe des vom Mikrofon 1 aufgenommenen Schalls, wird eine Initialisierung durchgeführt. Dazu ist gemäß einer Ausführungsform eine Interaktion zwischen Benutzer und Hörgerät vorgesehen, die durch Bedienelemente am Hörgerät selbst oder durch eine drahtlose oder kabelgebundene Verbindung zu einem Bedienhilfsmittel, z.B. einem PC erfolgt; dieses Bedienhilfsmittel wird im Folgenden allgemein als Steuergerät 5 bezeichnet. Das Steuergerät weist mindestens eine Betätigungsvorrichtung auf, die einen Schalter und/oder einen Taster aufweist.

Der Signalfluss im Hörgerät ist wie folgt: Das Mikrofonsignal s_{M}(t) wird vorzugsweise von einem Analog-Digital-Wandler 6 diskretisiert und digitalisiert und dem Hörmodul 3 sowie dem Initialisierungsmodul 2 zugeführt, wo die Signalverarbeitung, vorzugsweise eine digitale Signalverarbeitung, erfolgt. Anschließend erzeugt, im Falle einer digitalen Signalverarbeitung, ein Digital-Analog-Wandler 7 ein Ausgangssignal s_{L}(t), mit welchem ein Lautsprecher 4 das Ohr des Benutzers beschallt.

Figur 2 zeigt das Hörmodul 3 mit einer Summiereinheit 31, welche einen vom Anti-Feedback-Filter 32 berechneten negativen Pseudofeedback zum Mikrofonsignal addiert, einer optionalen Hörkurvenkorrektur 33 durch frequenzabhängige Signalverstärkung, einer Geräuschunterdrückung 34 sowie einer Lautstärkenbegrenzung 35 des auszugebenden Lautsprechersignals. Die Berechnung des negativen Pseudofeedback erfolgt durch diskrete Faltung der Impulsantwort des Feedbackpfads mit dem auszugebenden Lautsprechersignal s_{L}(t).

Im Folgenden werden die Komponenten und die Funktion des in Figur 2 gezeigten Hörmoduls 3 mit Bezug auf die Figuren 4 bis 6 näher erläutert.

Das Hörmodul 3 erhält das digitale Mikrofonsignal s_{M}(t) und addiert dazu das negative Pseudofeedback s_{F}(t), welches mit Hilfe der Impulsantwort des Feedbackpfads h(t) als diskrete Faltung mit dem Lautsprechersignal s_{L}(t) zu s_{F}(t)=h(t)*s_{L}(t) berechnet wird, um die Rückkopplung des Lautsprechersignals in das Mikrofon 1 aus dem Mikrofonsignal zu entfernen und auf diese Weise ein Feedback-Pfeifen zu verhindern. Anschließend wird die optionale Hörkurvenkorrektur 33, wie detaillierter in Figur 4 gezeigt, vorgenommen, indem ein System verschiedener Filter mit Mittenfrequenzen fᵢ=f₁...fₙ und Verstärkungen V(fᵢ) auf das Signal angewandt werden, wobei die Güte der Filter so gewählt ist, dass die Superposition aller Filter einen möglichst konstanten Frequenzgang ergibt, wenn alle Verstärkungen V(fᵢ) denselben Wert haben, d.h. V(f₁) = V(f₂) = V(f₃) = ... = V(fₙ). Die V(fᵢ) -Werte sind möglichst genau auf den individuellen Gehörschaden anzupassen, so dass bei Benutzung des Hörgeräts die Hörkurve des Anwenders derjenigen eines durchschnittlichen Normalhörers so nahe wie möglich kommt.

Die optionale Hörkurvenkorrektur im Hörmodul 3 erfolgt durch eine Reihe unabhängiger Filter, vorzugsweise IIR-Filter. Die individuelle Einstellung der V(fᵢ)-Werte zur Korrektur des Gehörschadens erfolgt mit Hilfe des Initialisierungsmoduls 2.

Nach der optionalen Hörkurvenkorrektur 33 folgt eine wie in Figur 5a dargestellte erste Ausführungsform einer Geräuschunterdrückung 34, wie sie z.B. aus DE 199 48 308 A1 bekannt ist. Das Signal wird einer Fouriertransformation unterzogen, um z.B. durch Minimadetektion im Spektrum eine Schätzung des Geräusch-Spektrums zu erhalten. Diese Geräusch-Schätzung wird dazu benutzt, ein geräusch- und signalabhängiges Filter bzw. die Filterkoeffizienten eines Filters zu bestimmen, das auf das Signalspektrum angewandt wird. Letzteres wird sodann durch inverse Fouriertransformation in ein geräuschreduziertes Zeitsignal zurückverwandelt, das am Ausgang der Geräuschunterdrückung 34 bereitgestellt wird.

Anstatt mit Hilfe von IIR-Filtern lässt sich die optionale Hörkurvenkorrektur alternativ auch als Filter im Spektrum realisieren, wie im folgenden bezugnehmend auf eine zweite Ausführungsform gemäß Figur 5b dargelegt wird. Dazu unterzieht man das Signal zunächst einer Fouriertransformation, so dass sich die Korrekturfaktoren K(f) zur Kompensation einer Hörschwäche, unmittelbar als Multiplikation im Signalspektrum anwenden lassen, unter der Randbedingung, dass die Frequenzen fᵢ im Frequenzraster der Fouriertransformation liegen. Vorzugsweise entsprechen die Korrekturfaktoren K(f) den Verstärkungswerten V(fᵢ). Diese Ausführungsform lässt sich vorteilhaft mit der Anwendung einer Geräuschunterdrückung kombinieren. Dazu multipliziert man das Signalspektrum zusätzlich mit signal- und geräuschabhängigen Dämpfungsfaktoren (Gainfaktoren) G(f). Die Dämpfungsfaktoren werden vorzugsweise aus einer Geräuschschätzung R(f) und dem aktuellen Signalspektrum S(f) bestimmt, z.B. als G(f) = 1 - R(f) / S(f). Die Geräuschschätzung wird aus dem Signälspektrum gebildet, indem dieses über diejenigen Zeitintervalle gemittelt wird, in denen das Signal im wesentlichen nur aus Störgeräuschen besteht, und kein oder nur ein vernachlässigbarer Nutzsignalanteil (Sprache) vorhanden ist. Beispielsweise kann eine gute Geräuschschätzung in einer Sprechpause, in der kein Nutzsignalanteil vorhanden ist, durchgeführt werden. Figur 5b zeigt die kombinierte Anwendung von Hörkurvenkorrektur mittels Korrekturfaktoren K(f) und Geräuschunterdrückung mittels Dämpfungsfaktoren G(f). Nach Figur 5b wird das Signalspektrum S(f) sowohl einer Bestimmung einer Geräusch-Schätzung R(f) als auch einer Multiplikation im Spektrum mit Korrekturfaktoren K(f) zugeführt. Nach der Bestimmung der Geräuschschätzung R(f) folgt eine Bestimmung von Dämpfungsfaktoren G(f), die auf der Geräuschschätzung R(f) basiert. Nach der Multiplikation des Mikrofonsignals im Spektrum mit den Korrekturfaktoren K(f) zur Kompensation der Hörschwäche wird gemäß Figur 5b eine Multiplikation im Spektrum mit Dämpfungsfaktoren G(f) durchgeführt. Dadurch kann das Signal beispielsweise den äußeren Gegebenheiten, wie U-Bahn, Wohnung, Konzerthalle usw., angepasst werden. Nach den entsprechenden Rechenoperationen im Spektrum wird das so modifizierte Signalspektrum mittels inverser Fouriertransformation in ein hörkurvenkorrigiertes, geräuschreduziertes Zeitsignal zurückverwandelt, das am Ausgang des Filtermoduls 34 bereitgestellt wird.

Es wird angemerkt, dass die Hörkurvenkorrektur optional ist und das entsprechende Vorrichtungsmerkmal bzw. der Verfahrensschritt weggelassen werden kann.

Die Signalverarbeitung wie in Figur 5b dargestellt, kann verändert werden. Beispielsweise kann die Reihenfolge der Multiplikation im Spektrum mit Korrekturfaktoren K(f) und der Multiplikation im Spektrum mit Dämpfungsfaktoren G(f) vertauscht werden. Gemäß einer weiteren Alternative kann die Multiplikation im Spektrum mit Korrekturfaktoren K(f) und die Multiplikation im Spektrum mit Dämpfungsfaktoren G(f) kombiniert werden und vorzugsweise in einem Schritt pro Frequenzband bzw. diskreter Frequenz erfolgen. Dazu werden bevorzugt die Dämpfungsfaktoren G(f) mit den Korrekturfaktoren K(f) multipliziert und erst anschließend wird das Signalspektrum S(f) mit dem Ergebnis dieser Multiplikation der beiden Faktoren multipliziert. Dies hat den Vorteil, dass das Echtzeitsignal (Mikrofonsignal) nur eine Multiplikation durchlaufen muss, insgesamt also die Signalverarbeitungszeit verkürzt werden kann.

Die Dämpfungsfaktoren G(f) werden basierend auf der Geräuschschätzung R(f) bestimmt, die vorzugsweise in gewissen Intervallen und/oder adaptiv erneuert wird, um eine Veränderung des Geräuschumfeldes berücksichtigen zu können. Unter adaptiv wird eine kontinuierliche selbsttätige, d.h. automatische, Geräuschschätzung verstanden. Neben festen Zeitintervallen können auch dynamische Faktoren verwendet werden, die eine neue Geräuschschätzung auslösen. Ein dynamischer Auslösefaktor kann eine manuelle Benutzereingabe sein. Ein Benutzer wählt dazu vorzugsweise einen Moment, in dem möglichst wenig Nutzsignal vorhanden ist. Auch kann eine Vorauswahl der Umgebung durch den Benutzer mit einer anschließenden Optimierung der Geräuschschätzung durchgeführt werden. Feste Zeitintervalle zur Bestimmung einer neuen Geräuschschätzung können mit dynamischen Auslösefaktoren kombiniert werden.

Die Dämpfungsfaktoren können auch nur teilweise oder gar nicht angewendet werden, d.h. verändert werden. Dazu kann die wie in Figur 5b angegebene Formel modifiziert werden zu G(f) = 1 - c * R(f) / S(f), wobei 0 < c < 1. So kann das Ausmaß der Geräuschunterdrückung automatisch oder manuell durch den Benutzer eingestellt werden. Bei c=0 ist die Geräuschunterdrückung deaktiviert und bei c=1 ist die Geräuschunterdrückung voll aktiv. Mit der Einstellbarkeit der Geräuschunterdrückung kann das vom Lautsprecher (4) abgegebene Signal möglichst genau an eine reelle akustische Umgebung angepasst werden. Beispielsweise könnte eine Geräuschunterdrückung Meeresrauschen oder das Rauschen von Blättern im Wald als Störsignal erkennen und folglich unterdrücken, obwohl es für diesen Fall vom Benutzer nicht gewünscht wäre.

Der letzte Schritt der Signalverarbeitung im Hörmodul 3 vor der Ausgabe des Signals zum Digital-Analog-Wandler 7 und zum Lautsprecher 4 besteht darin, die maximale Ausgabelautstärke auf einen Maximalwert M zu beschränken, um die individuelle Schmerzgrenze des Benutzers nicht zu überschreiten. Dazu wird vorzugsweise eine Kennlinie, wie in Figur 6 gezeigt, verwendet, die für unterkritische Signallautstärken linear verläuft, und sich bei Erreichen der Schmerzgrenze der Schwelle M nähert ohne diese selbst für noch größere Eingangspegel zu überschreiten. Die Schwelle M wird vorzugsweise im Initialisierungsmodul in Interaktion mit dem Benutzer ermittelt.

Gemäß der Erfindung wird mit Hilfe des optionalen Initialisierungsmoduls 2, die individuelle Einstellung der Parameter des Hörmoduls 3 zur idealen Kompensation des persönlichen Hördefizits des Benutzers vorgenommen. Dazu wird das optionale Steuergerät 5 eingesetzt, mit welchem der Benutzer mit dem Initialisierungsmodul 2 interagiert. Wie in Figur 3 schematisch dargestellt, wird im Initialisierungsmodul 2 die Hörkurve des Patienten durch Ausgabe von Tönen bzw. akustischen Signalen ansteigender Lautstärke gemessen. Insbesondere werden vom Initialisierungsmodul elektrische Signale ausgegeben, die in Töne bzw. akustische Signale umgewandelt werden. Daraufhin wird die Hörkurve relativ zur Hörkurve eines durchschnittlichen Normalhörers ermittelt und die entsprechenden Filter zur Kompensation des individuellen Hördefekts bestimmt. Außerdem wird die Schmerzgrenze des Benutzers durch Ausgabe von Rauschen ansteigender Lautstärke gemessen. Also wird die maximal erträgliche Ausgabelautstärke ermittelt, die ebenfalls individuell für jeden Benutzer ist. Vorzugsweise wird gleichzeitig - indem die vom Lautsprecher 4 ausgegebenen Testsignale vom Mikrofon 1 wieder aufgenommen werden - die Impulsantwort des Feedbackpfades bestimmt, welche zur Elimination von Rückkopplungen im Anti-Feedback-Filter 32 des Hörmoduls 3 benutzt wird.

Im Initialisierungsmodus gemäß einer Ausführungsform der Erfindung gibt das Initialisierungsmodul 2 eine Folge von elektrischen Signalen an den Lautsprecher 4 aus, die in akustische Signale umgewandelt werden, wobei die akustischen Signale zur Messung der Hörkurve des Benutzers dienen. Die akustischen Signale haben eine bestimmte Frequenz bzw. ein bestimmtes Frequenzspektrum mit einer bestimmten Mittenfrequenz, um eine untere Hörschwelle des Benutzers in Abhängigkeit der jeweiligen Frequenz zu bestimmen. In einer bevorzugten Ausführungsform ist die Übertragung vom Mikrofon 1 zum Lautsprecher 4 unterbrochen, während das Initialisierungsmodul 2 zur Messung der Hörkurve des Benutzers betrieben wird.

Vorzugsweise weist das erfindungsgemäße Hörgerät weiter einen Vergleicher zum Vergleichen einer unteren Hörschwelle eines Benutzers bei einer bestimmten Mittenfrequenz mit einer gespeicherten unteren Hörschwelle eines Normalhörers und einer Einstelleinrichtung zum Einstellen einer Verstärkung bei der jeweiligen Frequenz auf, um so ein Hördefekt des Benutzers zu kompensieren.

Zur Bestimmung einer Schmerzgrenze des Benutzers, d.h. einer maximal akzeptablen Lautstärke, die an den Lautsprecher 4 ausgegeben wird, gibt das Initialisierungsmodul 2 elektrische Signale aus, vorzugsweise nach einem vorgegebenen Programm, was mit Bezug auf Figur 8 später näher erläutert wird. Das Hörmodul 3 begrenzt entsprechend der maximal akzeptablen Lautstärke die Lautsprecherausgabe.

Figur 7 zeigt ein Flussdiagramm einer Audiogramm-Messung und Bestimmung der Verstärkungen V(fᵢ) zur Hörkurvenkorrektur gemäß einer Ausführungsform der Erfindung. Zur Ermittlung der Hörkurve des Benutzers und der Verstärkungsparameter V(fᵢ) zur Hörkurvenkorrektur werden in einem ersten Schritt S1 verschiedene Testtöne abgespielt, deren Frequenzen den Mittenfrequenzen fᵢ der Filter entsprechen, die zur Hörkurvenkorrektur bereitstehen. Für eine ausgewählte Frequenz fᵢ wird die Lautstärke zunächst auf A=A_{N} eingestellt, was vorzugsweise der von einem durchschnittlichen Normalhörer gerade noch hörbaren Lautstärke, also einer unteren Hörschwelle, entspricht. Im Schritt S2 wird mit vorzugebender Steigerungsrate nun die Lautstärke A sukzessive erhöht, bis der Benutzer im Schritt S3-ja per Knopfdruck am Steuergerät 5 signalisiert, dass er den Ton wahrgenommen hat. Die entsprechende individuelle untere Hörschwelle A(fᵢ) wird im Schritt S4 gespeichert. Anschließend wird die Prozedur im Schritt S5-nein mit einer anderen Frequenz fᵢ wiederholt, bis die Hörkurvenmessung durch eine entsprechende Benutzerinteraktion am Steuergerät 5 und/oder eine Abbruchbedingung im Schritt S5-ja beendet wird. Die individuelle Hörschwelle wird für alle Frequenzen f₁, f₂, f₃, ..., fₙ mindestens einmal, vorzugsweise jedoch mehrfach bestimmt, um für die Messwerte eine gewisse statistische Sicherheit zu erreichen. Eine mögliche Abbruchbedingung kann daher beispielsweise eine ausreichende erfasste Datenmenge sein, d.h. alle unteren Hörschwellen des Benutzers bei der jeweiligen Frequenz sind mindestens einmal erfasst. Über die verschiedenen Werte von A(fᵢ), das heißt Verstärkungswerte bei gleicher Frequenz, wird im Schritt S6 anschließend ein Mittelwert gebildet, vorzugsweise der Median, da bei diesem Mittel "Ausreißer" - also völlig fehlerhafte Messwerte - nicht in den Mittelwert eingehen. Daraus werden im Schritt S7 die Verstärkungen V(fᵢ) berechnet.

Die Anzahl der Testtöne bzw. akustischen Signale der Folge von elektrischen Signalen zur Messung der Hörkurve des Benutzers beträgt vorzugsweise zwischen 4 und 128, oder zwischen 8 und 64, oder zwischen 16 und 48 und besonders bevorzugt 32 verschiedene Töne, d.h. dass bei der besonders bevorzugten Anzahl von Tönen 32 verschiedene Frequenzen f₁ bis f₃₂ gemessen werden. Die Amplitude eines bei der Messung der Hörkurve des Benutzers lauter werdenden Tons ist von einer minimalen Lautstärke bis zu einer maximalen Lautstärke vorzugsweise in 10 bis 200, oder in 50 bis 150, und besonders bevorzugt in 100 Amplitudenwerte gestuft, d.h. dass sich die Amplitude eines lauter werdenden Tons bei der besonders bevorzugten Stufenzahl 100 mal von der minimalen zur maximalen Lautstärke verändert.

In einer bevorzugten Ausführungsform werden die Frequenzen der aufeinander folgenden Testtöne bzw. akustischen Signale bei der Messung in einer zufälligen Reihenfolge bzw. definierten pseudo-zufälligen Reihenfolge verändert.

Neben der optionalen Korrektur der persönlichen Hörkurve ist ein weiteres Element der digitalen Signalverarbeitung des Hörgeräts die Begrenzung der maximalen Ausgabelautstärke, die ebenfalls individuell an das Gehör des Benutzers angepasst wird. Figur 8 zeigt ein Flussdiagramm einer erfindungsgemäßen Bestimmung der maximalen Lautstärke M. Dazu wird im Schritt S 10 Rauschen Rr(t), vorzugsweise weißes Rauschen, mit einer Initiallautstärke R=R_{N} erzeugt, was einer Lautstärke entspricht, die etwa in der Mitte zwischen der Hörschwelle und der Schmerzgrenze eines durchschnittlichen Normalhörers liegt. Bevor das Rauschsignal das Ohr des Benutzers erreicht, wird es im Schritt S11 durch die zuvor ermittelte Hörkurvenkorrektur mit Hilfe der entsprechend eingestellten Filter V(fᵢ) frequenzabhängig verstärkt. Dieser Schritt ist bevorzugt, damit die Messung der Schmerzgrenze bereits auf das persönliche Hörvermögen des Benutzers abgestimmt ist. Die Lautstärke R des Rauschsignals wird im Schritt S 12 nun sukzessive erhöht, bis der Benutzer im Schritt S13-ja über einen Tastendruck am Steuergerät signalisiert, dass eine Lautstärke erreicht ist, die als schmerzhaft empfunden wird. Ist das der Fall, wird der aktuelle Wert von R als Maximallautstärke M im Schritt 14 abgespeichert. Auch diese Messung wird vorzugsweise mehrfach wiederholt (Schritt S15-ja), um über die verschiedenen Messungen im Schritt S16 einen Mittelwert bilden zu können, damit eine gewisse statistische Sicherheit entsteht. Vorzugsweise wird der Median zur Mittelwertbildung ermittelt.

Das vorzugsweise zur Ermittlung der maximalen Lautstärke verwendete weiße Rauschen wird vorzugsweise in einem Frequenzband von 0 - 8 kHz vom Initialisierungsmodul 2 über den Lautsprecher 4 ausgegeben. Die verwendete Abtastrate zur Erfassung des Rückkopplungssignals über das Mikrofon 1 beträgt nach dem Abtasttheorem von Nyquist-Shannon folglich größer 16 kHz.

Die Abtastrate bei der Verwendung des Hörgeräts nach der Initialisierung beträgt vorzugsweise 16 kHz, d.h. ein Hördefizit eines Benutzer wird in einem Frequenzband von vorzugsweise 0 kHz bis annähernd 8 kHz korrigiert.

Da weißes Rauschen zu den für das menschliche Gehör unangenehmsten Geräuschen gehört, kann davon ausgegangen werden, dass alle anderen Schallereignisse, die mit der ermittelten Maximallautstärke M ausgegeben werden, weniger kritisch sind. Es entsteht ein weiterer Vorteil durch die Verwendung von (weißem) Rauschen: das Signal ist sehr gut geeignet zur Bestimmung der Impulsantwort des Feedbackpfads h(t), die im Antifeedback-Filter 32 verwendet wird. Dazu wird das Mikrofonsignal s_{M}(t) ausgewertet, vorzugsweise während das ausgegebene Lautsprechersignal s_{L}(t) wie beschrieben aus Rauschsignalen unterschiedlicher Lautstärke zur Ermittlung der Maximallautstärke M besteht. Wie aus der simultanen Analyse von Mikrofon- und Lautsprechersignal auf die Impulsantwort h(t) des akustischen Pfades zwischen Lautsprecher 4 und Mikrofon 1 - also des Feedback-Pfads - geschlossen werden kann, ist z.B. im Detail in DE 101 40 523 oder DE 100 43 064 beschrieben.

Figur 9 zeigt die Bestimmung des Anti-Feedback-Filters 32 bzw. der Filterkoeffizienten. Von beiden Signalen s_{M}(t) und s_{L}(t) werden auf Frames vorzugebender Länge mit Hilfe von Fouriertransformationen Spektren S_{M}(f) und S_{L}(f) gebildet; von S_{L}(f) wird außerdem das komplex Konjugierte, S*_{L}(t) bestimmt. Das Produkt S_{M}(f)S*_{L}(f) sowie das Betragsquadrat S_{L}(f)S*_{L}(f) werden jeweils zeitlich gemittelt und durcheinander dividiert. So erhält man die Übertragungsfunktion H(f) des Feedbackpfads, aus welcher durch inverse Fouriertransformation die Impulsantwort h(t) entsteht.

Nachdem alle gewünschten Individualparameter auf die beschriebene Weise ermittelt wurden, wird vom Initialisierungsmodul 2 zum Hörmodul 3 gewechselt, und der Kreis schließt sich: die zuletzt bestimmte Impulsantwort h(t) wird in der digitalen Signalverarbeitung des Hörmoduls 3 als erstes benötigt. Das Steuergerät 5 wird vom erfindungsgemäßen Hörmodul 3 nach der Initialisierung nicht benötigt, dennoch kann es für hier nicht näher beschriebene triviale Interaktionen benutzt werden, z.B. für die benutzergesteuerte Lautstärkenänderung oder eine situationsabhängige Equalizer-Wahl.

Diese Erfindung wurde anhand von Beispielen beschrieben. Dabei ist zu betonen, dass einzelne Merkmale, Beispiele und Ausführungsformen beliebig miteinander kombiniert werden können und dadurch weitere bevorzugte Merkmale, Beispiele und Ausführungsformen gebildet werden können.

## Patentansprüche

1. Hörgerät zur Anordnung an und/oder in einem Ohr, das mit einem Steuergerät (5) verbindbar ist, mit:
einem Mikrofon (1) zum Umwandeln von akustischen Signalen in elektrische Signale,
einem Hörmodul (3) zum Verarbeiten der elektrischen Signale,
einem Lautsprecher (4) zum Umwandeln der von dem Hörmodul (3) ausgegebenen elektrischen Signale in akustische Signale, wobei das Hörmodul eine Einrichtung zur Geräuschunterdrückung aufweist, die eine Geräuschschätzung vornimmt zum Bestimmen von Parametern eines signalabhängigen einstellbaren Filters und die ein geräuschreduziertes Ausgangssignal bereitstellt, wobei
die Einrichtung des Hörmoduls (3) geeignet ist, basierend auf der Geräuschschätzung Dämpfungsfaktoren zur Geräuschunterdrückung zu ermitteln, um eine Veränderung des Geräuschumfeldes zu berücksichtigen und wobei
die Dämpfungsfaktoren zur Geräuschunterdrückung zusätzlich mit einem durch einen Benutzer einstellbaren Faktor modifiziert werden können, um die Stärke der Geräuschunterdrückung zu variieren.

2. Hörgerät nach Anspruch 1, wobei die Einrichtung des Hörmoduls (3) geeignet ist, das Signal vom Mikrofon im Spektrum mit Korrekturfaktoren zur Kompensation einer Hörschwäche und/oder mit Dämpfungsfaktoren der Geräuschunterdrückung in mindestens einem Schritt pro Frequenz zu multiplizieren.

3. Hörgerät nach einem der vorhergehenden Ansprüche, wobei eine Geräuschschätzung in festen Zeitintervallen und/oder kontinuierlich selbsttätig durchgeführt wird.

4. Hörgerät nach einem der vorhergehenden Ansprüche, wobei das Hörmodul (3) eine Einrichtung zur Kompensation einer Hörschwäche mittels Korrekturfaktoren aufweist.

5. Hörgerät nach einem der Ansprüche 1 bis 4, weiter mit einem Initialisierungsmodul (2) zum Ausgeben von Initialisierungssignalen an den Lautsprecher (4) und einem Steuergerät (5) über das ein Benutzer mit dem Hörgerät interagieren kann, um Parameter des Hörmoduls (3) individuell einzustellen.

6. Hörgerät nach Anspruch 5, wobei das Initialisierungsmodul (2) eine Folge von elektrischen Signalen an den Lautsprecher (4) ausgibt, die in akustische Signale umgewandelt werden, die zur Messung der Hörkurve eines Benutzers dienen, wobei die Folge von elektrischen Signalen vorzugsweise akustischen Signalen einer bestimmten Frequenz bzw. einem Frequenzspektrum mit einer bestimmten Mittenfrequenz entspricht zur interaktiven Bestimmung einer unteren Hörschwelle des Benutzers in Abhängigkeit der jeweiligen Frequenz.

7. Hörgerät nach Anspruch 6 , wobei das Hörmodul (3) entsprechend der Abweichung der gemessenen Hörkurve von einer Normalhörkurve die Lautsprecherausgabe kompensiert und/oder wobei das Hörmodul (3) verschiedene Filter mit unterschiedlichen Mittenfrequenzen und jeweilig einstellbarer Verstärkung aufweist.

8. Hörgerät nach Anspruch 7, mit einem Vergleicher zum Vergleichen einer unteren Hörschwelle eines Benutzers bei einer bestimmten Mittenfrequenz mit einer gespeicherten unteren Hörschwelle eines Normalhörers und einer Einstelleinrichtung zum Einstellen einer Verstärkung bei der jeweiligen Frequenz.

9. Hörgerät nach einem der vorhergehenden Ansprüche 5 bis 8, wobei das Initialisierungsmodul (2) elektrische Signale an den Lautsprecher (4) ausgibt, die in akustische Signale umgewandelt werden, die zum Bestimmen einer Schmerzgrenze des Benutzers für eine maximal akzeptable Lautstärke dienen, wobei vorzugsweise das Hörmodul (3) entsprechend der maximal akzeptablen Lautstärke die Lautsprecherausgabe begrenzt.

10. Hörgerät nach einem der vorhergehenden Ansprüche 6 bis 9, wobei in einem Initialisierungsmodus elektrische Signale vom Initialisierungsmodul (2) an den Lautsprecher (4) nach einem vorgegebenen Programm ausgegeben werden und wobei vorzugsweise das Steuergerät (5) einen Taster aufweist, den ein Benutzer betätigt, sobald die untere Hörschwelle bei einer Mittenfrequenz erreicht ist.

11. Hörgerät nach einem der Ansprüche 7 bis 10, wobei die elektrischen Signale zum Bestimmen einer Schmerzgrenze des Benutzers weißes Rauschen aufweisen, wobei vorzugsweise das Rauschsignal frequenzabhängig verstärkt wird entsprechend der Abweichung der ermittelten Hörkurve von einer Normalhörkurve.

12. Hörgerät nach einem der vorhergehenden Ansprüche, mit einem Anti-Feedback-Filter (32) zum Berechnen eines negativen Pseudofeedbacks und einer Summiereinheit (31) zum Addieren des negativen Pseudofeedbacks zu dem Mikrofonsignal.

13. Hörgerät nach Anspruch 12, wobei das Berechnen des negativen Pseudofeedbacks durch diskrete Faltung der Impulsantwort des Feedbackpfads mit dem auszugebenden Lautsprechersignal erfolgt, wobei vorzugsweise die Impulsantwort des Feedbackpfads bei einer Initialisierung des Hörgeräts bestimmt wird durch Auswerten des Mikrofonsignals während der Ausgabe von Lautsprechersignalen, vorzugsweise von Rauschsignalen und besonders bevorzugt von weißem Rauschen.

14. Verfahren zur Geräuschunterdrückung in einem Hörgerät nach einem der Ansprüche 1 bis 13, mit den folgenden Schritten:
Umwandeln von akustischen Signalen in elektrische Signale mit einem Mikrofon (1);
Verarbeiten der elektrischen Signale in einem Hörmodul (3);
Umwandeln der von dem Hörmodul (3) ausgegebenen elektrischen Signale in akustische Signale mit einem Lautsprecher (4),
wobei das Verarbeiten der elektrischen Signale im Hörmodul (3) mindestens das Durchführen einer Geräuschschätzung zum Bestimmen von Parametern eines signalabhängigen einstellbaren Filters und das Bereitstellen eines geräuschreduzierten Ausgangssignals aufweist,
Ermitteln von Dämpfungsfaktoren zur Geräuschunterdrückung basierend auf der Geräuschschätzung, um eine Veränderung des Geräuschumfeldes zu berücksichtigen, und
Modifizieren der Dämpfungsfaktoren zur Geräuschunterdrückung mit einem durch einen Benutzer einstellbaren Faktor, um die Stärke der Geräuschunterdrückung zu variieren.

15. Verfahren nach Anspruch 14, mit Berechnen eines negativen Pseudofeedbacks mittels eines Anti-Feedback-Filters (32) und Addieren des negativen Pseudofeedbacks zu dem Mikrofonsignal mittels einer Summiereinheit (31) und vorzugsweise mit Berechnen des negativen Pseudofeedbacks durch diskrete Faltung der Impulsantwort des Feedbackpfads mit dem auszugebenden Lautsprechersignal, wobei vorzugsweise die Impulsantwort des Feedbackpfads bei einer Initialisierung des Hörgeräts bestimmt wird durch Auswerten des Mikrofonsignals während der Ausgabe von Lautsprechersignalen, vorzugsweise von Rauschsignalen und besonders bevorzugt von weißem Rauschen.

## Claims

1. Hearing aid for arrangement at and/or in an ear and connectable to a control device (5), comprising:
a microphone (1) for converting acoustic signals into electrical signals,
a hearing module (3) for processing the electrical signals,
a loudspeaker (4) for converting the electrical signals outputted by the hearing module (3) into acoustic signals, wherein the hearing module comprises means for noise suppression conducting a noise estimation to determine parameters of a signal-dependent adjustable filter and to provide a noise-reduced output signal, wherein
the means of the hearing module (3) is suitable to ascertain damping factors for the noise suppression, based on the noise estimation, in order to account for a change in the noise environment and wherein
the damping factors for the noise suppression can be modified additionally, preferably with a factor adjustable by the user, in order to vary the extent of the noise suppression.

2. The hearing aid according to claim 1, wherein the means of the hearing module (3) is suitable to multiply the signal from the microphone in the spectrum with correction factors to compensate for a hearing defect and/or with damping factors of the noise suppression in at least one step per frequency.

3. The hearing aid according to any one of the preceding claims, wherein a noise estimation is carried out at fixed time intervals and/or continuously automatically.

4. The hearing aid according to any one of the preceding claims, wherein the hearing module (3) comprises a means for compensating for a hearing defect by means of correction factors.

5. The hearing aid according to any one of claims 1 to 4, further comprising an initialising module (2) for outputting initialising signals to the loudspeaker (4) and a control device (5) via which a user can interact with the hearing aid in order to individually adjust parameters of the hearing module (3).

6. The hearing aid according to claim 5, wherein the initialising module (2) outputs a series of electrical signals to the loudspeaker (4) which are converted into acoustic signals used for the measurement of the auditory curve of a user, wherein the series of electrical signals preferably corresponds to acoustic signals of a certain frequency or a frequency spectrum with a certain centre frequency for the interactive determination of a lower auditory threshold of the user depending on the respective frequency.

7. The hearing aid according to claim 6, wherein the hearing module (3) compensates for the loudspeaker output in accordance with the deviation of the measured auditory curve from a normal auditory curve and/or wherein the hearing module (3) comprises various filters with different centre frequencies and respectively adjustable amplification.

8. The hearing aid according to claim 7 comprising a comparator for comparing a lower auditory threshold of a user at a certain centre frequency with a stored lower auditory threshold of a person with normal hearing ability and an adjustment means for adjusting an amplification at the respective frequency.

9. The hearing aid according to any one of the preceding claims 5 to 8, wherein the initialising module (2) outputs electrical signals to the loudspeaker (4) which are converted into acoustic signals which are used for determining a pain threshold of the user for a maximally acceptable volume, wherein the hearing module (3) preferably limits the loudspeaker output according to the maximally acceptable volume.

10. The hearing aid according to any one of the preceding claims 6 to 9, wherein in an initialising mode electrical signals are outputted from the initialising module (2) to the loudspeaker (4) according to a predetermined program and wherein the control device (5) preferably comprises a push-button operated by a user as soon as the lower auditory threshold at a centre frequency is reached.

11. The hearing aid according to any one of claims 7 to 10, wherein the electrical signals for determining a pain threshold of the user comprise white noise, wherein preferably the noise signal is amplified depending on the frequency according to the deviation of the ascertained auditory curve from a normal auditory curve.

12. The hearing aid according to any one of the preceding claims comprising an anti-feedback filter (32) for calculating a negative pseudo feedback and a summing unit (31) for adding the negative pseudo feedback to the microphone signal.

13. The hearing aid according to claim 12, wherein the negative pseudo feedback is calculated by a discrete convolution of the impulse response of the feedback path with the loudspeaker signal to be outputted, wherein preferably the impulse response of the feedback path is determined upon initialisation of the hearing aid by evaluation of the microphone signal during the output of loudspeaker signals, preferably of noise signals and particularaly preferably of white noise.

14. Method for noise suppression in a hearing aid according to any one of claims 1 to 13, comprising the following steps:
converting acoustic signals into electrical signals with a microphone (1);
processing the electric signals in a hearing module (3);
converting the electrical signals outputted by the hearing module (3) into acoustic signals with a loudspeaker (4),
wherein the processing of the electrical signals in the hearing module (3) comprises at least carrying out a noise estimation to determine parameters of a signal-dependent adjustable filter and providing a noise-reduced output signal,
ascertaining damping factors for the noise suppression based on the noise estimation in order to account for a change in the noise environment and
modification of the damping factors for the noise suppression, with a factor to be adjusted by the user in order to vary the extent of the noise suppression.

15. The method according to claim 14, comprising the steps of calculating a negative pseudo feedback using an anti-feedback filter (32) and adding the negative pseudo feedback to the microphone signal using a summing unit (31) and preferably comprising the step of calculating the negative pseudo feedback by a discrete convolution of the impulse response of the feedback path with the loudspeaker signal to be outputted, wherein preferably the impulse response of the feedback path is determined upon initialisation of the hearing aid by evaluation of the microphone signal during the output of loudspeaker signals, preferably of noise signals and particularly preferably of white noise.

## Revendications

1. Appareil auditif à mettre en place contre et/ou dans une oreille, pouvant être connecté à un appareil de commande (5), avec :
un microphone (1) destiné à convertir des signaux acoustiques en signaux électriques,
un module d'écoute (3) destiné à traiter les signaux électriques,
un haut-parleur (4) destiné à convertir les signaux électriques émis par le module d'écoute (3) en signaux acoustiques, le module d'écoute comportant un dispositif d'atténuation du bruit procédant à une estimation du bruit pour déterminer les paramètres d'un filtre réglable en fonction du signal, et délivrant un signal de sortie à bruit atténué,
le dispositif du module d'écoute (3) étant apte à déterminer des facteurs d'atténuation du bruit sur la base de l'estimation du bruit, pour tenir compte d'une variation du bruit ambiant, et
les facteurs d'atténuation du bruit pouvant en outre être modifiés par un facteur réglable par un utilisateur, afin de varier l'intensité de l'atténuation de bruit.

2. Appareil auditif selon la revendication 1, où le dispositif du module d'écoute (3) est apte à multiplier le signal du microphone dans le spectre par des facteurs de correction pour la compensation d'une faiblesse auditive, et/ou par des facteurs d'atténuation du bruit dans au moins un pas par fréquence.

3. Appareil auditif selon l'une des revendications précédentes, où il est automatiquement procédé à une estimation du bruit à intervalles fixes et/ou de manière continue.

4. Appareil auditif selon l'une des revendications précédentes, où le module d'écoute (3) comporte un dispositif pour la compensation d'une faiblesse auditive par des facteurs de correction.

5. Appareil auditif selon l'une des revendications 1 à 4, comportant en outre un module d'initialisation (2) pour l'émission de signaux d'initialisation vers le haut-parleur (4), et un appareil de commande (5) au moyen duquel un utilisateur peut interagir avec l'appareil auditif, pour régler individuellement les paramètres du module d'écoute (3).

6. Appareil auditif selon la revendication 5, où le module d'initialisation (2) émet une séquence de signaux électriques vers le haut-parleur (4), lesquels sont convertis en signaux acoustiques servant à la mesure d'un audiogramme d'un utilisateur, la séquence de signaux électriques correspondant préférentiellement à des signaux acoustiques d'une fréquence définie ou à un spectre de fréquence avec une fréquence centrale définie, pour la détermination interactive d'un seuil d'audition inférieur de l'utilisateur en fonction de la fréquence respective.

7. Appareil auditif selon la revendication 6, où le module d'écoute (3) compense l'émission du haut-parleur en fonction de l'écart entre l'audiogramme mesuré et un audiogramme normal, et/ou où le module d'écoute (3) comporte différents filtres avec des fréquences centrales différenciées et une amplification respectivement réglable.

8. Appareil auditif selon la revendication 7, comportant un comparateur destiné à comparer un seuil d'audition inférieur d'un utilisateur pour une fréquence centrale définie avec un seuil d'audition inférieur mémorisé d'un auditeur normal, et un dispositif de réglage destiné à régler une amplification pour la fréquence correspondante.

9. Appareil auditif selon l'une des revendications 5 à 8, où le module d'initialisation (2) émet des signaux électriques vers le haut-parleur (4), lesquels sont convertis en signaux acoustiques servant à déterminer un seuil de douleur de l'utilisateur pour un volume acoustique maximal acceptable, le module d'écoute (3) limitant préférentiellement l'émission du haut-parleur en fonction du volume acoustique maximal acceptable.

10. Appareil auditif selon l'une des revendications 6 à 9, où dans un mode d'initialisation, des signaux électriques sont émis par le module d'initialisation (2) vers le haut-parleur (4) suivant un programme prescrit, et où l'appareil de commande (5) comporte préférentiellement une touche activée par un utilisateur dès que le seuil d'audition inférieur est atteint pour une fréquence centrale.

11. Appareil auditif selon l'une des revendications 7 à 10, où les signaux électriques pour la détermination d'un seuil de douleur de l'utilisateur comportent un bruit blanc, le signal de bruit étant préférentiellement amplifié en fonction de l'écart de l'audiogramme déterminé par rapport à un audiogramme normal.

12. Appareil auditif selon l'une des revendications précédentes, comportant un filtre anti-Larsen (32) pour le calcul d'une pseudo-rétroaction négative et une unité de sommation (31) pour l'addition de la pseudo-rétroaction négative au signal de microphone.

13. Appareil auditif selon la revendication 12, où le calcul de la pseudo-rétroaction négative est réalisé par convolution discrète de la réponse impulsionnelle du chemin de Larsen avec le signal de haut-parleur à émettre, la réponse impulsionnelle du chemin de Larsen étant préférentiellement déterminée lors d'une initialisation de l'appareil auditif, par analyse du signal de microphone pendant l'émission de signaux de haut-parleur, préférentiellement de signaux de bruit et tout particulièrement de bruit blanc.

14. Procédé d'atténuation du bruit dans un appareil auditif selon l'une des revendications 1 à 13, comprenant les étapes suivantes :
conversion de signaux acoustiques en signaux électriques par un microphone (1) ;
traitement des signaux électriques dans un module d'écoute (3) ;
conversion des signaux électriques émis par le module d'écoute (3) en signaux acoustiques par un haut-parleur (4),
le traitement des signaux électriques dans le module d'écoute (3) comportant au moins l'exécution d'une estimation du bruit pour déterminer les paramètres d'un filtre réglable en fonction du signal et la délivrance d'un signal de sortie à bruit atténué,
la détermination de facteurs d'atténuation du bruit sur la base de l'estimation du bruit,
pour tenir compte d'une variation du bruit ambiant, et
le modification des facteurs d'atténuation du bruit par un facteur réglable par un utilisateur, afin de varier l'intensité de l'atténuation de bruit.

15. Procédé selon la revendication 14, comprenant le calcul d'une pseudo-rétroaction négative au moyen d'un filtre anti-Larsen (32) et l'addition de la pseudo-rétroaction négative au signal de microphone au moyen d'une unité de sommation (31), et comprenant préférentiellement le calcul de la pseudo-rétroaction négative par convolution discrète de la réponse impulsionnelle du chemin de Larsen avec le signal de haut-parleur à émettre, la réponse impulsionnelle du chemin de Larsen étant préférentiellement déterminée lors d'une initialisation de l'appareil auditif, par analyse du signal de microphone pendant l'émission de signaux de haut-parleur, préférentiellement de signaux de bruit et tout particulièrement de bruit blanc.
